# EUROPÄISCHE PATENTSCHRIFT

(11) **EP 0 745 168 B1**
(45) Veröffentlichungstag und Bekanntmachung des Hinweises auf die Patenterteilung: **03.12.1997**
(21) Anmeldenummer: 95907655.5
(22) Anmeldetag: 08.02.1995
(51) Int. Cl.: E04B 2/96, E04F 13/08

(54) **AUSFACHSYSTEM FÜR WÄNDE UND VERKLEIDUNGEN IM BAUWESEN**
INFILLING SYSTEM FOR WALLS AND LININGS OF BUILDINGS
SYSTEME DE REMPLISSAGE DE MURS ET DE PAREMENTS DE BATIMENTS

(30) Priorität: 17.02.1994 IT MI940109 U
(43) Veröffentlichungstag der Anmeldung: 04.12.1996
(73) Patentinhaber: AKRAPLAST S.r.l., I-20161 Milano (IT)
(72) Erfinder: KRASS, Reinaldo, I-20146 Milano (IT)
(74) Vertreter: Jaumann, Paolo
(86) Internationale Anmeldenummer: EP9500451
(87) Internationale Veröffentlichungsnummer: WO9522665

(56) Entgegenhaltungen:
- CH-A- 675 743
- US-A- 2 866 527
- US-A- 4 571 899

## Beschreibung

Die vorliegende Erfindung betrifft ein Ausfachsystem für Wände und Verkleidungen im Bauwesen.

Zum Ausfachen von Wänden und Verkleidungen üblicherweise verwendete Systeme lassen sich je nach ihrer Verlegungsart in drei Klassen unterscheiden:
1. Systeme mit seitlicher Überlappung, wobei jedes Bauteil an einem seitlichen Ende das vorangehende Bauteil überlappt und seiner= seits am anderen seitlichen Ende vom darauffolgenden Bauteil überlappt wird.
2. Systeme mit seitlichem Zusammenbau, wobei die Ausfachbauteile seitlich ineinandergefügt sind und dabei vielfach ohne besondere Verbindungsbauteile auskommen.
3. Systeme mit stirnseitigem Anbau, wobei die Ausfachbauteile neben= einander verlegt werden und dabei besondere Verbindungsbauteile erforderlich machen, damit deren richtige Verlegung , sowie die Wasserdichtigkeit gewährleistet wird.

Im Vergleich zu Systemen mit seitlicher Überlappung bzw. mit seitlichem Zusammenbau bieten Systeme mit stirnseitigem Anbau bei= spielsweise folgende Vorteile:
- Die Ausfachbauteile können individuell, ohne Eingriff in benach= barte Ausfachbauteile, montiert und abmontiert werden.
- Verbindungsprofile können Tragfunktionen übernehmen, was hohe Tragfähigkeiten ermöglicht, so dass sich aufwendige und unschöne Unterbauten erübrigen.

Derzeit verwendete Systeme mit stirseitigem Anbau weisen jedoch einige Nachteile auf.

Ein wesentlicher Nachteil ist durch die Gefahr gegeben, dass die Ausfachbauteile aus ihren Aufnahmen innerhalb der Verbindungsprofile entweichen. Bei manchen Systemen ist dies darauf zurückzuführen, dass entsprechende Ausfachbauteile keinen seitlichen Anhalt in den Verbindungsbauteilen finden und folglich bei Biegung unter Belastung seitlich entweichen können. Im Falle anderer Systeme verfügen die Ausfachbauteile über keine wirksame stirnseitige Verriegelung und können sich daher, insbesondere bei starkem Unterdruck oder bei von innen wirkender Stossbeanspruchung, lostrennen.

Ein weiterer Nachteil der zur Zeit verwendeten Systeme mit stirn= seitigem Anbau besteht darin, dass die Befestigung der entsprechenden Verbindungsbauteile an die Unterbauten üblicherweise dann nicht erfolgen kann, wenn sämtliche Ausfachbauteile zunächst endgültig verlegt worden sind, so dass die Montage einen erheblichen Zeit-und Kostenaufwand mit sich bringt.

Der Erfindung liegt daher die Aufgabe zugrunde, die aufgezeigten Nachteile bei einem gattungsgemässen Ausfachsystem mit stirnseitigem Anbau zu vermeiden. Diese Aufgabe wird erfindungsgemäss durch die im Patentanspruch 1 angegebenen Massnahmen gelöst. Vorteilhafte Ausgestaltungen der Erfindung sind in abhängigen Ansprüchen angegeben.

Die Erfindung wird nachfolgend anhand einer Zeichnung beispielsweise näher erläutert.

In der Zeichnung ist eine perspektivische Ansicht eines Ausführungs= beispiels für das erfindungsgemässe Ausfachsystem gezeigt.

Mit dem Bezungszeichen 1 ist dieses Ausfachsystem in seiner Gesamtheit bezeichnet.

Das Ausfachsystem weist Ausfachbauteile 2 auf, an deren Enden Hohlräume 3 derart ausgebildet sind, dass deren Einspannung an oberen wulst= artigen Enden 4 von unteren Verbindungsbauteilen 5 ermöglicht ist.

Die Form dieser wulsartigen Enden 4 entspricht der Form der Hohlräume 3 der Ausfachbauteile 2 und weist daher eine obere Erweiterung auf, derzufolge die Ausfachbauteile 2 daran einspannbar sind. Auf diese Weise sind die Ausfachbauteile 2 sowohl in seitlicher Richtung, als auch - wenngleich in geringerem Ausmass - in stirnseitiger Richtung festgehalten.

Die unteren Verbindungsteile 5 sind mit zwei nach innen gerichteten Umkehrungen 6 ausgebildet, welche dazu dienen, die oberen Verbindungs - bauteile 7 daran einzuspannen und hierfür mit zwei Haken 8 versehen sind, die sich beim Anbringen der oberen Verbindungsbauteile 7 elastisch biegen und sodann wiederum ihre ursprüngliche Lage einnehmen und dabei eine Kupplung mit den Umkehrungen 6 der unteren Verbindungsbauteile 5 bewerkstelligen.

Der gegenseitige Abstand der Umkehrungen 6 soll im Ausführungsbeispiel dazu ausreichen, den Durchgang eventueller Schrauben oder Nieten 13 zu gestatten, welche die Befestigung des Verbindungsbauteils 5 ermöglichen.

Die oberen äusseren Flügel 9 der oberen Verbindungsbauteile 7 gewährleisten die stirnseitige Verriegelung der Ausfachbauteile 2. Damit die oberen Verbindungsteile 7 und die Ausfachbauteile 2 bündig auf die gleiche Höhe gebracht werden, weisen letztere eine Verminderung ihrer Dicke auf, die der Dicke der Flügel 9 entspricht. Die Flügel 9 und die Ausfachbauteile 2 sind derart aneinandergefügt, dass Wasserdurchsickerungen vermieden werden. Rändelungen 10 sowohl an den Flügeln 9, als auch am dickenverminderten Abschnitt der Ausfachbauteile 2 verbessern die Wasserdichtigkeit. Zum gleichen Zweck nimmt die Dickenverminderung der Ausfachbauteile 2 von aussen nach innen zu, so dass eine zweckdienliche Neigung 11 entsteht.

Die Breite des Mittelabschnittes der oberen Verbindungsbauteile 7 ist derart bemessen, dass damit der Abstand zwischen benachbarten Ausfachbauteilen 2 ausgefüllt wird. Diese Massnahme erhöht die Standfestigkeit des gesamten Systems und dient einer weiteren Ver= meidung von Wasserdurchsickerungen.

Das untere Verbindungsbauteil 5 besteht vorzugsweise aus einem zweckmässig wie dargestellt geformten Stahlband.

Die Umkehrung 6 weist vorzugsweise einen solchen Abstand von der Unterseite des Ausfachbauteils 2 auf, dass damit eine dem Abfluss von gegebenenfalls durchgesickerten Wasser dienende Rinne gebildet werden kann.

Dadurch dass die Hohlräume 3 und die wulstartigen Enden 4 vorgesehen sind, können die Ausfachbauteile 2 montiert werden, ohne dass das obere Verbindungsbauteil 7 sogleich anzubringen wäre, zumal schon eine an sich standfeste Einheit gebildet wird. Die Anbringung der oberen Verbindungsbauteile 7 kann vielmehr auch erst dann erfolgen, nachdem alle unteren Verbindungsbauteile 5 und alle Ausfachbauteile 2 montiert worden sind.

Die Ausfachbauteile 2 und die Haken 8 der oberen Verbindungsbauteile 7 sollen offensichtlich aus zur Erfüllung ihrer Aufgabe ausreichend elastischem Werkstoff bestehen.

## Patentansprüche

1. Ausfachsystem für Wände und Verkleidungen im Bauwesen mit stirnseitigem Anbau, dadurch gekennzeichnet, dass Ausfachbauteile (2) an ihren Enden derart augebildet sind, dass sie Hohlräume (3) aufweisen, worin die oberen wulstartigen Enden (4) von unteren Verbindungsbauteilen (5) eingespannt sind, welche ihrerseits derart ausgebildet sind, dass obere Verbindungsbauteile (7) daran schnappend anbringbar sind, und dass die oberen Vorbindungsbauteile (7) mit zur Kupplung mit den unteren Verbindungsbauteilen (5) dienenden Haken (B) versehen sind und dass die unteren Verbindungsbauteile (5) mit nach innen gerichteten Umkehrungen (6) ausgebildet sind, deren gegenseitiger Abstand den Durchgang eventueller Schrauben oder Nieten (13) gestatten, welche die Befestigung des Verbindungsbauteils (5) ermöglichen.

2. Ausfachsystem nach Anspruch 1, dadurch gekennzeichnet, dass die unteren Verbindungsbauteile (5) mit zwei nach innen gerichteten Umkehrungen (6) ausgebildet sind.

3. Ausfachsystem nach Anspruch 1, dadurch gekennzeichnet, dass obere Verbindungsbauteile (7) im unteren Abschnitt mit je zwei Haken (8) versehen sind.

4. Ausfachsystem nach Anspruch 1 und 3, dadurch gekennzeichnet, dass obere äussere Flügel (9) der oberen Verbindungsbauteile (7) an einem dickenverminderten Abschnitt der Ausfachbauteile (2) gelagert sind.

5. Ausfachsystem nach Anspruch 1 bis 4, dadurch gekennzeichnet, dass Rändelungen (10) sowohl an den Flügeln (9), als auch am dickenverminderten Abschnitt der Ausfachbauteile (2) vorgesehen sind.

6. Ausfachsystem nach Anspruch 1 bis 5, dadurch gekennzeichnet, dass die Umkehrung (6) des unteren Verbindungsbauteils (5) einen solchen Abstand von der Unterseite des Ausfachbauteils (2) aufweist, dass damit eine Rinne (12) gebildet ist.

7. Ausfachsystem nach Anspruch 1 bis 6, dadurch gekennzeichnet, dass das untere Verbindungsbauteil (5) aus einem profilierten Stahlband besteht.

8. Ausfachsystem nach Anspruch 1 bis 7, dadurch gekennzeichnet, dass die Ausfachbauteile (2) und die Haken (8) der oberen Verbindungs= bauteile (7) aus ausreichend elastischem Werkstoff bestehen.

## Claims

1. End-attachment infilling system for walls and linings in the building industry, characterized in that infilling components (2) have their ends designed such that they have cavities (3) in which the top, bead-like ends (4) of bottom connecting components (5) are clamped, the latter being designed such that top connecting components (7) can be snap-fitted thereon, and in that the top connecting components (7) are provided with hooks (8) which serve for coupling to the bottom connecting components (5), and in that the bottom connecting components (5) are designed with inwardly directed inverted sections (6), the spacing between which permits the through-passage of any possible screws or rivets (13), which make it possible to fasten the connecting component (5).

2. Infilling system according to Claim 1, characterized in that the bottom connecting components (5) are designed with two inwardly directed inverted sections (6).

3. Infilling system according to Claim 1, characterized in that top connecting components (7) are provided with in each case two hooks (8) in the bottom section.

4. Infilling system according to Claims 1 and 3, characterized in that top, outer flanks (9) of the top connecting components (7) are mounted on a reduced-thickness section of the infilling components (2).

5. Infilling system according to Claims 1 to 4, characterized in that knurls (10) are provided both on the flanks (9) and on the reduced-thickness section of the infilling components (2).

6. Infilling system according to Claims 1 to 5, characterized in that the spacing between the inverted section (6) of the bottom connecting component (5) and the underside of the infilling component (2) is such that a channel (12) is formed.

7. Infilling system according to Claims 1 to 6, characterized in that the bottom connecting component (5) comprises a profiled steel strip.

8. Infilling system according to Claims 1 to 7, characterized in that the infilling components (2) and the hooks (8) of the top connecting components (7) consist of a sufficiently elastic material.

## Revendications

1. Système de remplissage de murs et de parements de bâtiments avec élément en saillie de face caractérisé en ce que les éléments de remplissage (2) sont formés à leurs extrémités de sorte qu'ils présentent des évidements (3) dans lesquels sont fixées les extrémités en bourrelet (4) supérieures des éléments de raccordement inférieurs (5) qui sont à leur tour formés de sorte que les éléments de raccordement supérieurs (7) peuvent y être montés par encliquetage et que les éléments de raccordement supérieurs (7) sont munis de crochets servant à l'accouplement avec les éléments de raccordement inférieurs (5) et que les éléments de raccordement inférieurs (5) sont formés avec des bords retournés (6) dirigés vers l'intérieur, dont l'écartement correspondant autorise le passage de boulons ou de rivets (13) éventuels permettant de fixer l'élément de raccordement (5).

2. Système de remplissage selon la revendication 1, caractérisé en ce que les éléments de raccordement inférieurs (5) sont formés de deux bords retournés (6) dirigés vers l'intérieur.

3. Système de remplissage selon la revendication 1, caractérisé en ce que les éléments de raccordement supérieurs (7) sont respectivement munis de deux crochets (8) dans la partie inférieure.

4. Système de remplissage selon les revendications 1 et 3, caractérisé en ce que les ailerons extérieurs supérieurs (9) des éléments de raccordement supérieurs (7) sont posés sur une partie d'épaisseur réduite des éléments de remplissage (2).

5. Système de remplissage selon les revendications 1 à 4, caractérisé en ce que des moletages (10) sont prévus tant sur les ailerons (9) que sur la partie d'épaisseur réduite des éléments de remplissage (2).

6. Système de remplissage selon les revendications 1 à 5, caractérisé en ce que le bord retoumé (6) de l'élément de raccordement inférieur (5) présente un tel écartement de la face inférieure de l'élément de remplissage (2) qu'il se forme ainsi un conduit (12).

7. Système de remplissage selon les revendications 1 à 6, caractérisé en ce que l'élément de raccordement inférieur (5) est fait d'un feuillard d'acier profilé.

8. Système de remplissage selon les revendications 1 à 7, caractérisé en ce que les éléments de remplissage (2) et les crochets (8) des éléments de raccordement supérieurs (7) se composent d'un matériau suffisamment élastique.
